# EUROPÄISCHE PATENTSCHRIFT

(11) **EP 0 726 124 B1**
(45) Veröffentlichungstag und Bekanntmachung des Hinweises auf die Patenterteilung: **24.05.2000**
(21) Anmeldenummer: 95118744.2
(22) Anmeldetag: 29.11.1995
(51) Int. Cl.: B26B 5/00

(54) **Messer, insbesondere Teppichboden-Schneidmesser, mit auswechselbarer Messerklinge**
Knife, particularly carpet knife, with changeable blade
Couteau, notamment couteau tapis, à lame échangéable

(30) Priorität: 08.02.1995 DE 19504005
(43) Veröffentlichungstag der Anmeldung: 14.08.1996
(73) Patentinhaber: MARTOR-ARGENTAX E.H. Beermann KG, D-42653 Solingen (DE)
(72) Erfinder: Beermann, Ewald Helmut, D-42653 Solingen (DE)
(74) Vertreter: Patentanwälte Ostriga & Sonnet

(56) Entgegenhaltungen:
- EP-A- 0 128 711
- EP-A- 0 451 544
- DE-A- 2 546 966
- GB-A- 1 413 679
- US-A- 5 031 322

## Beschreibung

Die Erfindung betrifft ein Messer, insbesondere ein Teppichboden-Schneidmesser, entsprechend dem Oberbegriff des Anspruchs 1.

Ein bekanntes Messer dieser vorbeschriebenen Art, das Gegenstand der EP 0 128 711 ist, weist zwei gleichgestaltete Schalen auf, die im geschlossenen Zustand das Griffkörpergehäuse bilden. In diesem Schließzustand wird von beiden Schalen des Griffkörpergehäuses der Führungsschlitz für die Messerklinge gebildet. In dieser geschlossenen Position, dem Schließzustand, greift eine Nase mit etwa trapezförmiger Grundform der einen Schale des Griffkörpergehäuses in einen etwa winkelförmig gestalteten Rücksprung der anderen Schale des Griffkörpergehäuses ein. Die Schwenkachse wird von einem beide Griffkörpergehäuse-Schalen durchdringenden Bolzen gebildet, der an einem Ende unter der Wirkung einer zwischen mehreren Scheiben angeordneten Ringfederscheibe steht, welche bestrebt ist, die beiden Schalen des Griffkörpergehäuses gegeneinanderzuziehen. Beim Schließen der beiden Schalen des Griffkörpergehäuses, welches unter Wirkung der Ringfederscheibe in Verbindung mit der vorspringenden Nase und dem Rücksprung nach dem Prinzip eines Schnappverschlusses erfolgt, kann die während dieses Vorganges nur einseitig, nämlich durch einen nasenförmigen Vorsprung der Klingenaufnahme gehalterte Messerklinge aus ihrer Lagerung bewegt, verkantet und sodann von der einschwenkenden Nase an der Schneidfläche beschädigt werden, weil die Einschwenkrichtung der Nase in Richtung auf die Schneide der Messerklinge erfolgt.

Von diesem nächstliegenden Stand der Technik ausgehend, liegt der Erfindung die Aufgabe zugrunde, ein Messer der eingangs genannten Gattung zu schaffen, welches bei einfacher Handhabung sowohl beim Öffnen als auch beim Schließen des Griffkörperdeckels eine sichere Halterung der Messerklinge gewährleistet.

Diese Aufgabe wird in Verbindung mit dem eingangs genannten Gattungsbegriff erfindungsgemäß dadurch gelöst, daß der Rücksprung des Griffkörpergehauses ausschließlich von dem den Querschnitt der Messerklinge vollständig umfangsschlüssig umgreifenden Führungsschlitz gebildet ist, in welchen die messerartig ausgebildete Nase des Griffkörperdeckels in dessen Schließposition eingreift. Nunmehr wird die Klinge an mindestens zwei Flächenteilen sicher gehalten, nämlich einmal an der an sich bekannten Klingenaufnahme, bestehend aus einer oder mehreren vorspringenden Warzen, die in entsprechende Rücksprünge am Klingenrücken eingreifen und ein weiteres Mal durch die die Messerklinge umfangsschlüssig umgreifenden Ränder des Führungsschlitzes, der nur und ausschließlich im Griffkörpergehäuse angeordnet ist und nicht - wie beim Stand der Technik - erst durch die Zusammenfügung von zwei Schalen des Griffkörpergehäuses gebildet wird.

Nach einer vorteilhaften Weiterbildung der Erfindung schiebt sich die Nase während der Schließposition des Griffkörperdeckels vom Klingenrücken her in den Führungsschlitz ein und erstreckt sich über dessen gesamte Höhe neben der Messerklinge. Dadurch werden selbst bei verkanteter Lage der Messerklinge innerhalb des Führungsschlitzes Beschädigungen der Schneidkante sicher vermieden, weil sich die Nase während der Schließposition des Griffkörperdeckels vom Klingenrücken her in den Führungsschlitz einschiebt und somit die Messerklinge schonend in ihre bestimmungsgemäße Position zurückdrückt.

Außerdem sieht die Erfindung vor, daß der Griffkörperdeckel außer der Klingenaufnahme noch einen neben ihr im Griffkörpergehäuse angeordneten Magazinraum abdeckt und unterhalb der Klingenaufnahme im Griffkörpergehäuse eine Klingenauflagenebene aus dem hohl ausgebildeten Magazinraum vorspringt. Diese flächige Klingenauflagenebene verbessert die Halterung der Messerklinge sowohl im Führungsschlitz als auch in der Klingenaufnahme.

Zur konturengerechten Anpassung an die übliche, abgeschrägte Form des Griffkörpergehäuses am Klingenaustritt weist die Nase in ihrer Seitenansicht eine Trapezform auf.

Um bei großen Scherkräften die Messerklinge sicher und verkantungsfrei im Führungsschlitz zu halten, übt nach einer vorteilhaften Weiterbildung der Erfindung die Nase in der Schließposition des Griffkörperdeckels leichte Klemmkräfte auf die ihr zugekehrte Seitenfläche der Messerklinge aus. Dabei ist die Querschnittsform des Führungsschlitzes rechteckig ausgebildet.

Die Schwenkachse ist von einer den Griffkörperdeckel in einer Bohrung in einem Eckenbereich durchgreifenden Schraube gebildet, welche in eine Sackbohrung mit entsprechendem Innengewinde in der Nähe des Rückenbereiches des Griffkörpergehäuses eingeschraubt ist. Der Griffkörperdeckel besitzt an seinem Endbereich, und zwar an seiner der Klingenaufnahme zugewandten Innenfläche, in der Nähe der vorspringenden Nase eine Rastausnehmung, die mit einem vorspringenden, federnden Rastelement im Griffkörpergehäuse in der Nähe der Klingenaufnahme zusammenwirkt. Da dieses federnde Rastelement mit der Rastausnehmung relativ weit von der Schwenkachse des Griffkörperdeckels entfernt ist, kann bereits mit geringen Federkräften eine sichere Verrastung des Griffkörperdeckels erzielt werden.

Die Rastausnehmung besteht vorteilhaft aus einer Kalotte und das Rastelement besteht entweder aus einem entropieelastischen Kunststoff-Stopfen oder aus einer unter Wirkung einer Feder stehenden Rastkugel.

Zur Beibehaltung einer ergonomisch günstigen Form schmiegt sich der Griffkörperdeckel mit seiner Umfangskontur bündig an die Kontur des Griffkörpergehäuses an. Das Griffkörpergehäuse ist in der Seitenansicht an seinem dem Messerrücken zugekehrten Rückenbereich mit einer kreisförmigen Bogenform und an seiner Unterseite, in Höhe der Mitte des Magazinraumes beginnend, mit zwei wellenförmigen Einbuchtunsowie einer dazwischen befindlichen wellenförmigen Erhöhung versehen, die kontinuierlich ineinander übergehen. Die Breite der vorderen Einbuchtung entspricht etwa der Dicke des Zeigefingers und die hintere Einbuchtung mindestens der Dicke eines kleinen Fingers einer Arbeitshand, insbesondere einer männlichen Person. Diese vorteilhafte ergonomische Kontur ist grundsätzlich von einem Messer anderer Gattung gemäß dem DE-GM 94 09 872 bekannt.

Ein Ausführungsbeispiel der Erfindung ist in den Zeichnungen dargestellt. Dabei zeigen:
Fig. 1 die Seitenansicht des erfindungsgemäßen Messers bei zurückgeschwenktem Griffkörperdeckel,
Fig. 2 die Ansicht von Fig. 1 bei nahezu vollständig eingeschwenktem Griffkörperdeckel und mit bereits in den Führungsschlitz eingreifender Nase,
Fig. 3 die Ansicht von Fig. 2 bei vollständig in die Schließposition eingeschwenktem Griffkörperdeckel und
Fig. 4 die Ansicht in Richtung des Pfeiles VI von Fig. 3.

Gemäß den Figuren 1 bis 3 weist das Messer 10 ein Griffkörpergehäuse 11 und einen Griffkörperdeckel 12 auf, der in einem Eckenbereich 13 mit einer Bohrung 14 von einer Schraube 15 als Schwenkachse durchgriffen ist, die an der Stelle 16 nahe des Rückenbereiches 11a des Griffkörpergehäuses 11 eingeschraubt ist. An seinem von der Schwenkachse 15 am weitesten entfernt gelegenen freien Endbereich ist der Griffkörperdeckel 12 mit einer messerartig ausgebildeten Nase 17 versehen.

Das Griffkörpergehäuse 11 weist als Klingenaufnahme 18 zwei warzenartige Vorsprünge auf, die in entsprechende Rücksprünge 19 im Klingenrücken 26 der teilweise gestrichtelt dargestellten Messerklinge 20 eingreifen. Außerdem ist das Griffkörpergehäuse 11 mit einem hohl ausgebildeten Magazinraum 21 versehen, aus welchem unterhalb der Klingenaufnahme 18 eine Klingenauflagenebene 22 vorspringt.

Am Austritt der Messerklinge 20 ist das Griffkörpergehäuse 11 mit einem den Querschnitt der Messerklinge 20 vollständig umfangsschlüssig umgreifenden Führungsschlitz 23 versehen, wie am anschaulichsten aus Fig. 4 hervorgeht.

Wie aus Fig. 1 entnommen werden kann, weist die Nase 17 in ihrer Seitenansicht ein Trapezform auf, deren Seitenkanten mit 17a, 17b, 17c, 17d und ihre äußeren Eckpunkte mit 24 und 25 bezeichnet sind.

Gemäß Fig. 2 schiebt sich die Nase 17 während des Schließvorganges des Griffkörperdeckels 12 vom Klingenrücken 26 her in den Führungsschlitz 23 ein und erstreckt sich mit ihren Trapezkanten 17c und 17d über dessen gesamte Höhe neben der Messerklinge 20.

In der Schließposition des Griffkörperdeckels 12 gemäß Fig. 3 liegt die Trapezkante 17b der Nase 17 bündig in der Flucht der Vorderkante 27 des Griffkörpergehäuses 11,und die Trapezkante 17a liegt bündig auf der Unterkante 28 des Führungsschlitzes 23. Lediglich die Trapezseite 17c liegt nicht an einer Fläche des Führungsschlitzes 23 bündig an, da der Eckpunkt 24 eine Position (s. auch Fig. 4) im mittleren Bereich des Führungsschlitzes 23 einnimmt. In dieser Schließposition kann es von Vorteil sein, wenn die Nase 17 leichte Klemmkräfte auf die ihr zugekehrte Seitenfläche 29 der Messerklinge 20 ausübt.

Vorteilhaft ist in dem Endbereich des Griffkörperdeckels 12 in der Nähe der vorspringenden Nase 17 eine gestrichelt angedeutete Rastausnehmung 30 angeordnet, die mit einem vorspringenden, federnden Rastelement 31 im Griffkörpergehäuse 11 in der Nähe der Klingenaufnahme 18 zusammenwirkt. Die Rastausnehmung 30 besteht vorteilhaft aus einer Kalotte, wohingegen das Rastelement 31 entweder aus einem entropieelastischen Stopfen oder aus einer unter Wirkung einer nicht dargestellten Feder stehenden Rastkugel besteht.

Wie am deutlichsten aus den Figuren 2 und 3 entnommen werden kann, schmiegt sich der Griffkörperdeckel 12 mit seiner Umfangskontur 32 bündig an die Kontur 33 des Griffkörpergehäuses 11 an.

Das Griffkörpergehäuse 11 ist gemäß Fig. 3 an seinem dem Klingenrücken 26 zugekehrten Rückenbereich lla mit einer kreisförmigen Bogenform und an seiner Unterseite llb, in der Höhe der Mitte des Magazinraumes 21 beginnend, mit zwei wellenförmigen Einbuchtungen 34, 35 sowie einer dazwischen befindlichen, wellenförmigen Erhöhung 36 versehen, die kontinuierlich ineinander übergehen. Dabei entspricht die Breite der vorderen Einbuchtung 34 etwa der Dicke des Zeigefingers und die hintere Einbuchtung 35 etwa der Dicke eines kleines Fingers einer Arbeitshand, insbesondere einer männlichen Person, wodurch eine ergonomisch besonders günstige Grifform erzielt wird.

Zu einem Klingenwechsel wird der Griffkörperdeckel 12 beispielsweise von einem Rechtshänder mit dem Daumen der rechten Hand entgegen der Rastwirkung des federnden Rastelementes 31 in Richtung des Pfeiles 37 gemäß Fig. 1 im Uhrzeigersinn verschwenkt, bis die Messerklinge 20 und der Magazinraum 21 freiliegen. Sodann wird die Messerklinge 20 vom Magazinraum 21 her untergriffen, aus den warzenförmigen Vorsprüngen der Klingenaufnahme 18 abgehoben und sodann in Richtung des Pfeiles 38 aus dem Führungsschlitz 23 herausgezogen. Hiernach wird aus dem Magazinraum 21 eine neue Messerklinge 20 entnommen, leicht verkantet in den Führungsschlitz 23 entgegen der Pfeilrichtung 38 eingeschoben und sodann in Richtung auf die Klingenaufnahme 18 innerhalb des Führungsschlitzes 23 an die Klingenauflagenebene 22 angelegt und hiernach der Griffkörperdeckel 12 entgegen der Richtung des Pfeiles 37 umgeschwenkt, bis die messerartig ausgebildete Nase 17 in der bereits beschriebenen Weise in den Führungsschlitz 23 eingreift und das Rastelement 31 mit der Rastausnehmung 30 zusammenwirkt.

## Patentansprüche

1. Messer (10), insbesondere Teppichboden-Schneidmesser, mit einem Griffkörpergehäuse (11) und einer eine Messerklinge (20) auswechselbar darin halternden Klingenaufnahme (18), die von einem um eine senkrecht zur Klingenebene verlaufende Schwenkachse (15) verschwenkbaren Griffkörperdeckel (12) unter Freilassung eines Führungsschlitzes (23) für die Messerklinge (20) Verschließbar übergriffen ist, wobei der Griffkörperdeckel (12) an seinem der Messerklinge (20) zugewandten Endbereich mit einer vorspringenden Nase (17) wersehen ist, die formschlüssig in einen Rücksprung des Griffkörpergehäuses (11) eingreift, dadurch gekennzeichnet, daß der Rücksprung des Griffkörpergehäuses (11) ausschließlich von dem den Querschnitt der Messerklinge (20) vollständig umfangsschlüssig umgreifenden Führungsschlitz (23) gebildet ist, in welchen die messerartig ausgebildete Nase (17) des Griffkörperdeckels (12) in dessen Schließposition eingreift.

2. Messer nach Anspruch 1, dadurch gekennzeichnet, daß sich die Nase (17) während der Schließposition des Griffkörperdeckels (12) vom Klingenrücken (26) her in den Führungsschlitz (23) einschiebt und sich über dessen gesamte Höhe neben der Messerklinge (20) erstreckt.

3. Messer nach Anspruch 1 oder 2, dadurch gekennzeichnet, daß die Nase (17) in ihrer Seitenansicht eine Trapezform aufweist.

4. Messer nach einem der Ansprüche 1 bis 3, dadurch gekennzeichnet, daß die Nase (17) in der Schließposition des Griffkörperdeckels (12) leichte Klemmkräfte auf die ihr zugekehrte Seitenfläche (29) der Messerklinge (20) ausübt.

5. Messer nach einem der Ansprüche 1 bis 4, dadurch gekennzeichnet, daß die Querschnittsform des Führungsschlitzes (23) rechteckig ausgebildet ist.

6. Messer nach einem der Ansprüche 1 bis 5, dadurch gekennzeichnet, daß die Schwenkachse (15) von einer den Griffkörperdeckel (12) in einer Bohrung (14) in einem Eckenbereich (13) durchgreifenden Schraube gebildet ist, welche in eine Sackbohrung mit entsprechendem Innengewinde in der Nähe des Rückenbereiches (11a) des Griffkörpergehäuses (11) eingeschraubt ist.

7. Messer nach einem der Ansprüche 1 bis 6, dadurch gekennzeichnet, daß in dem Endbereich des Griffkörperdeckels (12) in der Nähe der vorspringenden Nase (17) eine Rastausnehmung (30) vorgesehen ist, die mit einem vorspringenden, federnden Rastelement (31) im Griffkörpergehäuse (11) in der Nähe der Klingenaufnahme (18) zusammenwirkt.

8. Messer nach Anspruch 7, dadurch gekennzeichnet, daß die Rastausnehmung (30) aus einer Kalotte und das Rastelement (31) entweder aus einem entropieelastischen Stopfen oder aus einer unter Wirkung einer Feder stehenden Rastkugel besteht.

9. Messer nach einem der Ansprüche 1 bis 8, dadurch gekennzeichnet, daß der Griffkörperdeckel (12) außer der Klingenaufnahme (18) noch einen neben ihr im Griffkörpergehäuse (11) angeordneten Magazinraum (21) abdeckt.

10. Messer nach einem der Ansprüche 1 bis 9, dadurch gekennzeichnet, daß unterhalb der Klingenaufnahme (18) im Griffkörpergehäuse (11) eine Klingenauflagenebene (22) aus dem hohl ausgebildeten Magazinraum (21) vorspringt.

11. Messer nach einem der Ansprüche 1 1 bis 10, dadurch gekennzeichnet, daß sich der Griffkörperdeckel (12) mit seiner Umfangskontur (32) bündig an die Kontur (33) des Griffkörpergehäuses (11) anschmiegt.

12. Messer nach einem der Ansprüche 1 1 bis 11, dadurch gekennzeichnet, daß das Griffkörpergehäuse (11) in der Seitenansicht an seinem dem Klingenrücken (26) zugekehrten Rückenbereich (11a) mit einer kreisförmigen Bogenform und an seiner Unterseite (11b), in Höhe der Mitte des Magazinraumes (21) beginnend, mit zwei wellenförmigen Einbuchtungen (34, 35) sowie einer dazwischen befindlichen wellenförmigen Erhöhung (36) versehen ist, die kontinuierlich ineinander übergehen.

13. Messer nach Anspruch 12, dadurch gekennzeichnet, daß die Breite der vorderen Einbuchtung (34) etwa der Dicke des Zeigefingers und die hintere Einbuchtung (35) mindestens der Dicke eines kleinen Fingers einer Arbeitshand, insbesondere einer männlichen Person, entspricht.

## Claims

1. Knife (10), in particular a carpet-cutting knife, having a handle-body casing (11) and a blade-holder (18) which mounts a knife blade (20) in the said casing in a replaceable manner and which has a handle-body cover (12), which can be swivelled about a pivoting axis (15) extending perpendicularly to the plane of the blade, engaging over it in a lockable manner while leaving a guide slit (23) clear for the knife blade (20), the said handle-body cover (12) being provided, at its end region that faces towards the knife blade (20), with a projecting nose (17) which engages in a form-locking manner in a clearance in the handle-body casing (11), characterised in that the clearance in the handle-body casing (11) is formed exclusively by the guide slit (23), which engages around the cross-section of the knife blade (20) in a completely periphery-locking manner and in which the nose (17), which is of knife-like construction, on the handle-body cover (12) engages when the latter is in the locking position.

2. Knife according to claim 1, characterised in that, while the handle-body cover (12) is in the locking position, the nose (17) is inserted, from the back (26) of the blade, in the guide slit (23) and extends alongside the knife blade (20) over the entire height of the said guide slit.

3. Knife according to claim 1 or 2, characterised in that the nose (17) has a trapezoidal shape in its lateral elevation.

4. Knife according to one of claims 1 to 3, characterised in that the nose (17) exerts light clamping forces, when the handle-body cover (12) is in the locking position, on that lateral face (29) of the knife blade (20) which faces towards the said nose.

5. Knife according to one of claims 1 to 4, characterised in that the cross-sectional shape of the guide slit (23) is of rectangular construction.

6. Knife according to one of claims 1 to 5, characterised in that the pivoting axis (15) is formed by a screw which engages through the handle-body cover (12) in a bore (14) in a corner region (13) and which is screwed into a blind bore with a corresponding internal thread in the vicinity of the back region (11a) of the handle-body casing (11).

7. Knife according to one of claims 1 to 6, characterised in that there is provided, in the end region of the handle-body casing (12) in the vicinity of the projecting nose (17), a detent recess (30) which interacts with a projecting, resilient detent element (31) in the handle-body casing (11) in the vicinity of the blade-holder (18).

8. Knife according to claim 7, characterised in that the detent recess (30) consists of a cup and the detent element (31) consists either of an entropy-elastic plug or of a detent ball which is subjected to the action of a spring.

9. Knife according to one of claims 1 to 8, characterised in that the handle-body cover (12) also masks, in addition to the blade-holder (18), a magazine compartment (21) disposed in the handle-body casing (11) next to the said blade-holder.

10. Knife according to one of claims 1 to 9, characterised in that a blade-supporting plane (22) projects out of the magazine compartment (21), which is of hollow construction, underneath the blade-holder (18) in the handle-body casing (11).

11. Knife according to one of claims 1 to 10, characterised in that the handle-body cover (12) clings, with its peripheral contour (32), to the contour (33) of the handle-body casing (11) in a flush manner.

12. Knife according to one of claims 1 to 11, characterised in that, in side elevation, the handle-body casing (11) is provided, on its back region (11a) that faces towards the back (26) of the blade, with the shape of a circular arc and, on its lower side (11b), starting level with the middle of the magazine compartment (21), with two undulating indentations (34, 35) and also an undulating elevation (36) located between them, which merge into one another in a continuous manner.

13. Knife according to claim 12, characterised in that the breadth of the front indentation (34) approximately corresponds to the thickness of the index finger, and the rear indentation (35) at least to the thickness of a little finger of the operating hand, in particular of a male person.

## Revendications

1. Couteau (10), en particulier couteau tapis, comportant un boîtier formant corps de manche (11), et un logement à lame (18) fixant intérieurement de façon échangeable une lame de couteau (20), logement entouré de façon obturable par un couvercle de corps de manche (12) susceptible de pivoter autour d'un axe de pivotement (15) s'étendant perpendiculairement par rapport au plan de lame, en laissant libre une fente de guidage (23) pour la lame de couteau (20), le couvercle de corps de manche (12) étant doté, sur sa zone d'extrémité tournée vers la lame de couteau (20), d'un ergot (17) faisant saillie, qui s'engage, par une liaison à ajustement de forme, dans un retrait du boîtier formant corps de manche (11), caractérisé en ce que le retrait du boîtier formant corps de manche (11) est exclusivement constitué par la fente de guidage (23) entourant complètement, avec une liaison en périphérie, la section transversale de la lame de couteau (20), fente de guidage dans laquelle l'ergot (17), réalisé du genre d'une lame, du couvercle de corps de manche (12) s'engage lorsqu'il est dans sa position de fermeture.

2. Couteau selon la revendication 1, caractérisé en ce que, pendant que le couvercle de corps de manche (12) est dans la position de fermeture, l'ergot (17) s'insère, par le dos de lame (26), dans la fente de guidage (23) et s'étend, sur la totalité de sa hauteur, à côté de la lame de couteau (20).

3. Couteau selon la revendication 1 ou 2, caractérisé en ce que l'ergot (17) a une forme trapézoïdale lorsque l'on observe en vue de côté.

4. Couteau selon l'une des revendications 1 à 3, caractérisé en ce que, lorsque le couvercle de corps de manche (12) est en position de fermeture, l'ergot (17) exerce de légers efforts de serrage sur la face latérale (29), tournée vers lui, de la lame de couteau (20).

5. Couteau selon l'une des revendications 1 à 4, caractérisé en ce que la section transversale de la fente de guidage (23) est de forme rectangulaire.

6. Couteau selon l'une des revendications 1 à 5, caractérisé en ce que l'axe de pivotement (15) est constitué par une vis traversant le couvercle de corps de manche (12), dans un perçage (14) ménagé dans une zone d'angle (13), vis qui est vissée dans un trou borgne, doté d'un taraudage correspondant, ménagé à proximité de la zone dorsale (11a) du boîtier formant corps de manche (11).

7. Couteau selon l'une des revendications 1 à 6, caractérisé en ce que, dans la zone d'extrémité du couvercle de corps de manche (12), à proximité de l'ergot (17) en saillie, est prévu un évidement d'encliquetage (30) qui coopère avec un élément d'encliquetage (31) élastique, faisant saillie, situé dans le boîtier formant corps de manche (11), à proximité du logement à lame (18).

8. Couteau selon la revendication 7, caractérisé en ce que l'évidement d'encliquetage (30) est constitué d'une calotte et l'élément d'encliquetage (31) est constitué soit d'un téton présentant une élasticité entropique, soit d'une bille d'encliquetage placée sous l'effet d'un ressort.

9. Couteau selon l'une des revendications 1 à 8, caractérisé en ce que le couvercle de corps de manche (12) recouvre, outre le logement à lame (18), encore un espace de magasin (21), disposé à côté de lui dans le boîtier formant corps de manche (11).

10. Couteau selon l'une des revendications 1 à 9, caractérisé en ce qu'un plan de pose de lame (22) fait saillie depuis l'espace de magasin (21) creux, en dessous du logement à lame (18), dans le boîtier formant corps de manche (11).

11. Couteau selon l'une des revendications 1 à 10, caractérisé en ce que le couvercle de corps de manche (12) épouse par son contour périphérique (32), de façon affleurée, la forme du contour (33) du boîtier formant corps de manche (11).

12. Couteau selon l'une des revendications 1 à 11, caractérisé en ce que, lorsqu'on observe le boîtier formant corps de manche (11) en vue de côté, il est doté sur sa zone dorsale (11a), tournée vers le dos de lame (26), d'une forme arquée circulaire et, sur sa face inférieure (11b), en commençant au niveau du centre de l'espace de magasin (21), de deux indentations (34, 35) à forme ondulée ainsi que d'un bossage (36) à forme ondulée réalisé en position intermédiaire, qui se transforment les uns dans les autres de façon continue.

13. Couteau selon la revendication 12, caractérisé en ce que la largeur de l'indentation (34) avant correspond à peu près à l'épaisseur de l'index et celle de l'indentation arrière (35) correspond au moins à l'épaisseur d'un petit doigt d'une main opératrice, en particulier d'une personne humaine.
